# FASCICULE DE BREVET EUROPEEN

(11) **EP 0 165 161 B1**
(45) Date de publication et mention de la délivrance du brevet: **03.08.1988**
(21) Numéro de dépôt: 85401054.3
(22) Date de dépôt: 29.05.1985
(51) Int. Cl.: E02D 3/115

(54) **Procédé et installation de congélation de sols au moyen d'un liquide cryogénique**
Verfahren und Vorrichtung zum Gefrieren von Böden mittels einer Kryoflüssigkeit
Method and plant for freezing soils by means of a cryogenic liquid

(30) Priorité: 01.06.1984 FR 8408647
(43) Date de publication de la demande: 18.12.1985
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Karinthi, Pierre, F-78350 Jouy-En-Josas (FR); Gardent, Maurice, F-38320 Herbeys (FR); Regnier, Colette, F-38130 Echirolles (FR); Tuccella, Jean, F-38000 Grenoble (FR)
(74) Mandataire: Jacobson, Claude

(56) Documents cités:
- DE-A- 3 112 291
- FR-A- 2 041 356
- FR-A- 2 113 980
- GB-A- 642 058
- US-A- 3 220 470

## Description

La présente invention est relative à la technique de congélation des sols par injection d'un liquide cryogénique, notamment d'azote liquide, dans au moins une sonde de congélation enfoncée dans le sol et comportant un passage central et un passage annulaire.

On sait que la consolidation des sols par congélation permet l'ouverture de chantiers de travaux publics dans des sols humides et instables. Elle est pratiquée par injection d'un liquide réfrigérant dans des sondes introduites de place en place dans le sol. Ce refroidissement congèle le sol de proche en proche, jusqu'à former un mur continu quand les zones de congélation de chaque sonde ont rejoint leurs voisines.

Il est connu d'injecter dans les sondes un liquide cryogénique tel que l'azote liquide (voir par exemple le FR-A-2 113 980 ou le FR-A-2 041 356). Cette injection directe d'azote liquide présente plusieurs inconvénients, notamment la difficulté de maîtriser les coefficients d'échange thermique avec le sol. En effet, en cédant du froid, l'azote se vaporise, et les coefficients d'échange entre la sonde et l'azote liquide pur d'abord, puis les mélanges de liquide et de gaz en proportions variables, puis le gaz refroidi seul sont très différents. Il en résulte une forte hétérogénéité de l'épaisseur du sol congelé autour de la sonde et une perte de temps et d'énergie pour que les zones les moins congelées se rejoignent pour former le mur consolidé, tandis que les zones les plus congelées sont inutilement sous-refroidies et sur-dimensionnées. De plus, les sols étant généralement hétérogènes, certaines parties se congèlent plus vite que d'autres; cette hétérogénéité du sol augmente encore l'étendue des zones inutilement congelées et sous-refroidies.

L'invention a pour but de rendre le procédé plus économique en assurant un refroidissement plus homogène du sol.

A cet effet, l'invention a pour objet un procédé de congélation de sol par injection d'un liquide cryogénique, notamment d'azote liquide, dans au moins une sonde de congélation enfoncée dans le sol et comportant un passage central et un passage annulaire, caractérisé en ce qu'on régule l'injection du liquide cryogénique de manière à maintenir la température du sol au voisinage de la sonde, sur toute la longueur de celle-ci, au-dessus d'une valeur limite prédéterminée, cette valeur limite étant supérieure d'au moins 35 °C environ à la température d'ébullition du liquide cryogénique, et en ce qu'on alterne des périodes d'injection du liquide cryogénique dans le passage central et des périodes d'injection du liquide cryogénique dans le passage annulaire.

Ainsi, on garantit que l'écart de température entre la paroi de la sonde et le liquide cryogénique est suffisant pour provoquer en permanence la caléfaction du liquide cryogénique au contact de cette paroi. Par suite, l'échange de chaleur entre lé liquide et la paroi de la sonde a toujours lieu par l'intermédiaire d'une couche gazeuse de caléfaction. On évite ainsi le transfert excessif de froid à la paroi qu'occasionnerait le contact franc liquide-paroi si la température de la paroi de la sonde descendait trop près du point d'ébullition du liquide. Ces conditions, que l'on rencontre habituellement dans les procédés de l'art antérieur, permettent un transfert de froid très rapide mais que l'on ne peut assurer que sur une hauteur de sonde très limitée. On garantit également l'absence de forts gradients de température entre le bas et le baut des sondes.

En particulier, lorsque le liquide cryogénique est de l'azote liquide, ladite valeur limite est de préférence comprise entre -140°C et -160 ^{Q}C environ.

L'invention a également pour objet une installation de congélation de sol destinée à la mise en oeuvre d'un procédé tel que défini ci-dessus. Cette installation, du type comprenant au moins une sonde de congélation comportant un passage central et un passage annulaire, et des moyens d'injection dans cette sonde d'un liquide cryogénique tel que l'azote liquide, est caractérisée en ce que la sonde comporte au moins un capteur de température sur sa paroi extérieure, au voisinage de chacune de ses extrémités, et en ce que lesdits moyens d'injection sont adaptés pour injecter le liquide cryogénique soit dans le passage central, soit dans le passage annulaire de la sonde.

Un exemple de réalisation de l'invention va maintenant être décrit en regard des dessins annexés, sur lesquels:
- la figure 1 est un schéma d'une partie d'une installation de congélation conforme à l'invention; et
- la figure 2 est un diagramme qui illustre le fonctionnement de cette installation.

L'installation de congélation représentée à la figure 1 comprend essentiellement un réservoir 1 de stockage d'azote liquide et une série de sondes de congélation 2, dont une seule a été représentée et qui sont toutes identiques.

La sonde 2, supposée enfoncée verticalement dans le sol, comprend trois tubes concentriques 3 à 5. Le tube extérieur 3 est fermé à son extrémité inférieur par un fond 6 et définit avec ce dernier la surface d'échange thermique de la sonde avec le sol environnant 7. Les tubes intermédiaire 4 et intérieur 5 s'étendent de l'orifice supérieur de la sonde jusqu'à une faible distance du fond 6, et ils sont reliés à cet emplacement par une paroi annulaire horizontale 8.

Ainsi sont délimités dans la sonde 2: un passage central 9 défini par le tube intérieur 5 et débouchant sur le fond 6; un espace annulaire intermédiaire 10, délimité par les tubes 4 et 5 et la paroi 8, qui peut être empli d'une matière thermiquement isolante telle que de la perlite; et un passage annulaire extérieur 11 délimité entre les tubes 3 et 4 et débouchant sur le fond 6.
L'installation comporte également des moyens pour injecter de l'azote liquide dans les passages 9 et 11. Ces moyens d'injection comprennent deux conduites 12 et 13 débouchant respectivement dans ces deux passages, reliées à la partie inférieure du réservoir 1 et équipées de vannes d'arrêt respectives 14 et 15. Une vanne commune 16 d'arrêt et de réglage de débit est également prévue à la sortie du réservoir.
L'extrémité supérieure des passages 9 et 11 est munie par ailleurs de moyens d'évacuation de gaz, schématisés par des conduites respectives 17, 18 équipées de vannes d'arrêt respectives 19, 20.

Les vannes 14, 15, 19 et 20 sont munies d'un dispositif d'actionnement simultané à deux positions (non représenté). Dans une position, les vannes 14 et 20 sont ouvertes tandis que les vannes 15 et 19 sont fermées; l'autre position inverse l'état des quatre vannes. La vanne 16 permet d'interrompre et de rétablir le débit d'azote liquide.

Sur la face extérieure du tube extérieur 3, la sonde 2 porte trois capteurs de température 21, constitués par exemple par des thermocouples, qui sont adaptés pour mesurer la température du sol au voisinage immédiat de la sonde, à des profondeurs de 2 m, 10 m et 18 m respectivement (températures T₂, T₁₀ et T₁₈ respectivement). Il est de plus prévu un capteur de température relié à chacune des conduites 17 et 18 et adapté pour mesurer la température T_{G} de l'azote gazeux sortant de la sonde.

En fait, l'installation comporte une série de sondes 2 disposée suivant une ligne qui définit le mur congelé à réaliser. Toutes les sondes qui sont branchées en parallèle sur le réservoir 1 de la manière décrite ci-dessus, chaque sonde comportant son propre jeu de vannes 14,15,16,19 et 20.

Le fonctionnement de cette installation, illustré à la figure 2, est basé sur une double régulation de l'injection d'azote liquide dans les sondes, chaque sonde étant régulée indépendamment des autres pour tenir compte de l'hétérogénéité du terrain:
- d'une part, l'admission d'azote liquide est régulée en tout ou rien, au moyen de la vanne 16, de manière que la température du sol au point le plus froid reste en permanence comprise entre deux valeurs limites prédéterminées, à partir des indications fournies par les capteurs de température 21 de la sonde considérée. Comme expliqué plus haut, la limite inférieure est au moins égale à
-160°C afin d'assurer la présence permanente d'une couche gazeuse de caléfaction entre l'azote liquide et le tube 3, de sorte que la totalité de l'échange thermique entre l'azote et la sonde est un échange gaz-métal.
- d'autre part, pendant les périodes d'injection de l'azote liquide, une fois terminée la phase transitoire de mise en froid, le débit de liquide est réglé, au moyen de la vanne 16, de manière que le gaz résultant de la vaporisation de l'azote liquide ait à sa sortie de la sonde une température voisine d'une température de consigne prédéterminée choisie de manière à optimiser l'utilisation de frigories. Une température de consigne de l'ordre de
-70 °C s'est révélée satisfaisante.

Cette manière de procéder améliore nettement l'homogénéité du refroidissement du sol par rapport au cas où, suivant la technique antérieure, on se contente de régler le débit d'azote liquide en fonction de la température du gaz sortant de la sonde. Toutefois, on ne peut éviter par les seules régulations ci-dessus d'obtenir un fort gradient de température entre le bas et le haut des sondes. Pour supprimer en grande partie cette hétérogénéité, on inverse périodiquement les vannes 14, 15,19 et 20 de toutes les sondes.

Ainsi, en supposant que l'on a commencé par injecter pendant quelques heures l'azote liquide par te passage central 9 en évacuant l'azote gazeux par le passage périphérique 11, l'inversion a pour résultat que l'azote liquide est injecté dans le passage 11 tandis que l'azote gazeux est évacué par le passage central 9.

On atteint de cette façon au bout de quelques heures un nouvel équilibre inversé dans lequel le point le plus froid, régulé entre les deux températures limites précitées, est situé en haut de la sonde et le point le moins froid en bas. On comprend qu'en inversant périodiquement les courants d'azote, on obtient une bonne homogénéité thermique dans le sol.

L'exemple numérique suivant illustrera le procédé décrit ci-dessus: On désire consolider le plus rapidement possible par congélation un mur de 1 m d'épaisseur dans un sol sableux humide sur une profondeur de 20 m et une largeur de 50 m. Pour cela, on enfonce dans le sol cinquante sondes 2 espacées de 1 m les unes des autres.

Chaque sonde a un diamètre extérieur de 150 mm et est composée de trois tubes concentriques 3 à 5 de diamètres respectifs 150, 128 et 68 mm. L'espace annulaire central entre le tube 4 de 128 mm et le tube 5 de 68 mm est rempli de perlite. Les diamètres sont choisis de façon que la section libre du passage central 9 et celle du passage annulaire extérieur 11 soient égales.

La congélation commence par l'injection d'azote liquide dans les tubes centraux 5. Les températures au voisinage des sondes sont toutes initialement de l'ordre de 14°C. Dans chaque sonde, l'azote se vaporise en cédant du froid au sol et en remontant par le passage annulaire extérieur. Le débit d'azote liquide D par sonde est le débit maximal de 15l/mn (soit 750 I/mn pour les cin- quantes sondes), réglé au moyen des vannes 16.

Dans la suite, on décrira à titre d'exemple numérique, en regard de la figure 2, le comportement d'une seule sonde, étant entendu que chacune des sondes est régulée indépendamment des autres. Les valeurs limites de la température la plus froide du sol sont choisies à -145 °C et -138 °C, et la valeur de consigne de sortie de l'azote gazeux à -70 °C.

La température de l'azote gazeux en sortie de sonde s'abaisse durant la première heure de -10 °C à -70 °C. Pendant ce temps, les températures externes atteignent -140 °C à 18 m, -100 °C à 10 m et -62 °C à 2 m de profondeur. Comme les phénomènes transitoires de mise en froid se font encore sentir, on poursuit l'injection d'azote liquide avec le même débit pendant 10 mm supplémentaires, durant lesquelles la température de sortie de l'azote gazeux atteint -78 °C et la température extérieure à 18 m atteint -145 °C.

On coupe alors l'injection d'azote liquide. En 10 mn, la température extérieure à 18 m remonte à -138 °C. On rétablit un débit de 10 I/mn d'azote liquide. Ce débit est plus faible que précédemment puisque la température froide de -145°C n'avait été atteinte que pour une température trop basse de l'azote gazeux sortant de la sonde.

En 20 mn, la température extérieure à 18 m s'abaisse de nouveau à -145 °C et la tempérauture de sortie des gaz à -75 °C. On coupe de nouveau le débit d'azote, puis on le rétablit à 8 I/mn (pour la même raison que ci-dessus) quand la température à 18 m remonte à -138 °C.

On poursuit cette alternance d'injections et d'arrêts en réduisant le débit tant que la température des gaz descend au-dessous de -70 °C. Le débit est gardé constant quand cette température se stabilise dans une fourchette de -68 °C à -72 °C il est augmenté si cette température remonte au-dessus de -68 °C, et diminué si elle redescend au-dessous de -72 °C.

Au bout de 5 heures de congélation, on inverse les débits de toutes les sondes en injectant l'azote liquide par le passage annulaire extérieur 11, le gaz ressortant par le passage central 9.

Le débit est alors fixé à 8 I/mn. Le gaz ressort initialement très froid à -120 °C; c'est un régime transitoire qui provient du passage de l'azote à contre-courant de la température du sol. Au bout de 10 mn, la température de sortie du gaz remonte à -70 °C et les températures externes s'établissent à:-100°Cà2m,-100°Cà10m,-65°Cà18m; 20 mn plus tard, la température externe à 2 m se trouve à -145 °C et le gaz sort à -75 °C.

On coupe le débit d'azote, et on le rétablit à 7 I/mn quand la température à 2 m remonte à -138 °C, ce qui se produit au bout de 5 mn environ.

On poursuit cette succession d'injections et d'arrêts pendant 5 heures, en modifiant éventuellement le débit d'azote liquide de la manière indiquée plus haut. On inverse de nouveau les débits à l'issue de cette période.

On poursuit la régulation ainsi définie en inversant les débits toutes les 5 heures. Le sol est consolidé par congélation sur une épaisseur de 1 m en 50 heures environ, avec une homogénéité de température très satisfaisante.

## Revendications

1. Procédé de congélation de sol par injection d'un liquide cryogénique, notamment d'azote liquide, dans au moins une sonde de congélation (2) enfoncée dans le sol et comportant un passage central et un passage annulaire, caractérisé en ce qu'on régule l'injection du liquide cryogénique de manière à maintenir la température du sol au voisinage de la sonde, sur toute la longueur de celle-ci, au-dessus d'une valeur limite prédéterminée, cette valeur limite étant supérieure d'au moins 35 °C environ à la température d'ébullition du liquide cryogénique, et en ce qu'on alterne des périodes d'injection du liquide cryogénique dans le passage central (9) et des périodes d'injection du liquide cryogénique dans le passage annulaire (11).

2. Procédé suivant la revendication 1, dans lequel le liquide cryogénique est de l'azote liquide, caractérisé en ce que ladite valeur limite est comprise entre -140 °C et -160 °C environ.

3. Procédé suivant l'une des revendications 1 et 2, caractérisé en ce qu'on interrompt l'injection de liquide cryogénique lorsque ladite valeur limite est atteinte, et on la rétablit lorsque la temperature du sol au point le plus froid est remontée jusqu'à une seconde valeur limite.

4. Procédé suivant l'une quelconque des revendications 1 à 3, caractérisé en ce qu'on régie le débit de liquide cryogénique, pendant les périodes d'injection, de manière à obtenir une température du gaz (T_{G}) à sa sortie de la sonde voisine d'une valeur prédéterminée.

5. Procédé suivant la revendication 4, dans lequel le liquide cryogénique est de l'azote liquide, caractérisé en ce que ladite valeur prédéterminée est égale à -70 °C environ.

6. Installation de congélation de sol pour la mise en oeuvre du procédé de la revendication 1, du type comprenant au moins une sonde de congélation (2) comportant un passage central et un passage annulaire, et des moyens (12 à 15) d'injection dans cette sonde d'un liquide cryogénique tel que l'azote liquide, caractérisée en ce que la sonde (2) comporte au moins un capteur de température (21 ) sur sa paroi extérieure (3), au voisinage de chacune de ses extrémités, et en ce que lesdits moyens d'injection (12 à 15) sont adaptés pour injecter le liquide cryogénique soit dans le passage central (9), soit dans le passage annulaire (11) de la sonde.

7. Installation suivant la revendication 6, caractérisée en ce que la sonde (2) comprend également un capteur de la température (T_{G}) du gaz sortant de la sonde.

8. Installation suivant l'une des revendications 6 et 7, caractérisée en ce que la sonde (2) comprend des moyens d'isolation thermique (10) interposés entre le passage central (9) et le passage annulaire (11).

## Patentansprüche

1. Verfahren zum Gefrieren eines Bodens durch Injektion einer kryogenen Flüssigkeit, insbesondere von flüssigem Stickstoff, in wenigstens einer Gefriersonde (2), die in den Boden eingetrieben ist und einen mittigen Durchgang und einen ringförmigen Durchgang aufweist, dadurch gekennzeichnet, dass man die Injektion der kryogenen Flüssigkeit derart steuert, dass die Temperatur des Bodens in Nachbarschaft zur Sonde über die ganze Länge derselben oberhalb eines vorbestimmten Grenzwertes gehalten wird, wobei dieser Grenzwert wenigstens etwa 35 °C oberhalb der Siedetemperatur der kryogenen Flüssigkeit liegt, und dass man Perioden einer Injektion der kryogenen Flüssigkeit in dem mittigen Durchgang (9) und Perioden einer Injektion der kryogenen Flüssigkeit in dem ringförmigen Durchgang (11) abwechselt.

2. Verfahren nach Anspruch 1, in welchem die kryogene Flüssigkeit flüssiger Stickstoff ist, dadurch gekennzeichnet, dass der Grenzwert zwischen etwa -140 °C und -160 °C liegt.

3. Verfahren nach einem der Ansprüche 1 und 2, dadurch gekennzeichnet, dass man die Injektion der kryogenen Flüssigkeit unterbricht, wenn der Grenzwert erreicht ist, und dass man sie wieder aufnimmt, wenn die Temperatur des Bodens am kältesten Punkt bis zu einem zweiten Grenzwert angestiegen ist.

4. Verfahren nach einem der Ansprüche 1 bis 3, dadurch gekennzeichnet, dass man den Durchsatz der kryogenen Flüssigkeit während der Injektionsperioden derart steuert, dass man eine Temperatur des Gases (T_{G}) bei seinem Austritt aus der Sonde nahe einem vorbestimmten Wert bekommt.

5. Verfahren nach Anspruch 4, in welchem die kryogene Flüssigkeit flüssiger Stickstoff ist, dadurch gekennzeichnet, dass der vorbestimmte Wert etwa - 70 °C ist.

6. Vorrichtung zum Gefrieren eines Bodens nach dem Verfahren des Anspruches 1 mit wenigstens einer Gefriersonde (2), die einen mittigen Durchgang und einen ringförmigen Durchgang aufweist, und Einrichtungen (12 bis 15) zur Injektion einer kryogenen Flüssigkeit, wie von flüssigem Stickstoff, in diese Sonde, dadurch gekennzeichnet, dass die Sonde (2) wenigstens einen Temperaturfühler (21) auf ihrer Aussenwand (3) in Nachbarschaft jedes ihrer Enden aufweist und dass die Injektionseinrichtung (12 bis 15) zum Injizieren von kryogener Flüssigkeit entweder in den mittigen Durchgang (9) oder in den ringförmigen Durchgang (11) der Sonde ausgebildet sind.

7. Vorrichtung nach Anspruch 6, dadurch gekennzeichnet, dass die Sonde (2) auch einen Fühler für die Temperatur (T_{G}) des die Sonde verlassenden Gases aufweist.

8. Vorrichtung nach einem der Ansprüche 6 und 7, dadurch gekennzeichnet, dass die Sonde (2) Einrichtungen zur Wärmeisolierung (10) aufweist, die zwischen dem mittigen Durchgang (9) und dem ringförmigen Durchgang (11) zwischengeschaltet sind.

## Claims

1. Method for freezing a soil by injection of a cryogenic liquid, especially liquid nitrogen, in at least one freezing probe (2) driven in the soil and comprising a central passage and an annular passage, characterized in that one controls the injection of the cryogenic liquid so that the temperature of the soil in vicinity of the probe along the entire length thereof is maintained above a predetermined limiting value, said limiting value being about at least 35 °C above the boilina temperature of the cryogenic liquid, and that one alternates periods of injection of the cryogenic liquid in the central passage (9) and periods of injection of the cryogenic liquid in the annular passage (11).

2.. Method according to claim 1 in which the cryogenic liquid is liquid nitrogen, characterized in that the said limiting value is between about -140 °C and -160 °C.

3. Method according to one of the claims 1 and 2, characterized in that one interrupts the injection of the cryogenic liquid, when the said limiting value is reached, and that one reestablishes it, when the temperature of the soil at the coldest point is risen until a second limiting value.

4. Method according to one of the claims 1 to 3, characterized in that one controls the throughput of cryogenic liquide during the periods of injection so that a temperature of the gas (T_{G}) at the exit of the probe near the predetermined value is obtained.

5. Method according to claim 4 in which the cryogenic liquid is liquid nitrogen, characterized in that the said predetermined value is about -70 °C.

6. Apparatus for freezing a soil for carrying out the method according to claim 1, of the type comprising at least one freezing probe (2) having a central passage and an annular passage and means (12 to 15) for injection of a cryogenic liquid, such as liquid nitrogen, into the said probe, characterized in that the probe (2) comprises at least one temperature detector (21 ) on its exterior wall (3) in vicinity of each of its extremities, and that the means for injection (12 to 15) are adapted to inject the cryogenic liquid either in the central passage (9) or in the annular passage (11) of the probe.

7. Apparatus according to claim 6, characterized in that the probe (2) comprises also a detector of the temperature (T_{G}) of the gas leaving the probe.

8. Apparatus according to one of the claims 6 and 7, characterized in that the probe (2) comprises means of thermal insulation (10) interposed between the central passage (9) and the annular passage (11).
